# EUROPÄISCHE PATENTSCHRIFT

(11) **EP 1 439 278 B1**
(45) Veröffentlichungstag und Bekanntmachung des Hinweises auf die Patenterteilung: **21.11.2018**
(21) Anmeldenummer: 03029725.3
(22) Anmeldetag: 23.12.2003
(51) Int. Cl.: E06B 7/21

(54) **Automatische Türdichtung mit einstellbarer Befestigung**
Automatic seal for doors with adjustable mounting
Joint automatique pour portes avec support adjustable

(30) Priorität: 08.01.2003 DE 20300265 U
(43) Veröffentlichungstag der Anmeldung: 21.07.2004
(62) Teilanmeldung aus: 17178352.5
(73) Patentinhaber: FIRMA F. ATHMER, D-59757 Arnsberg (DE)
(72) Erfinder: Cronenberg, Carl-Julius, 59757 Arnsberg (DE); Faflek, Jenö, 59757 Arnsberg (DE)
(74) Vertreter: Graefe, Jörg

(56) Entgegenhaltungen:
- DE-U- 1 984 267
- DE-U1- 20 002 108

## Beschreibung

Die Erfindung betrifft eine automatische Türdichtung mit den Merkmalen des Oberbegriffs des Anspruchs 1. Bekannte derartige Dichtungen umfassen ein Dichtmittel, ein erstes Haltemittel und ein oder mehrere zweite Haltemittel. Dabei ist das Dichtmittel an dem ersten Haltemittel zumindest mittelbar angeordnet. Das erste Haltemittel ist dann wiederum an den zweiten Haltemitteln befestigt.

Eine Auflaufdichtung ist beispielsweise aus der Druckschrift DE G 83 34 610 U1 bekannt. Diese Druckschrift beschreibt eine höhenverstellbare Auflaufdichtung bei welcher das erste Haltemittel höhenverstellbar an dem zweiten Haltemittel befestigt ist. Nach einer Montage ist das zweite Haltemittel der Dichtung fest in einer stirnseitigen Nut eines Türblatts befestigt. In diesem zweiten Haltemittel, welches als Schiene ausgebildet ist, sind seitlich verschiebbare Schlitten eingesetzt. Diese Schlitten sind höhenverstellbar mit dem ersten Haltemittel verbunden. Dadurch kann die Höhe des ersten Haltemittels relativ zu dem zweiten Haltemittel eingestellt werden. Das Dichtmittel ist fest mit dem ersten Haltemittel verbunden und das Dichtmittel kann je nach Einstellung die Stirnseite des Türblatts überragen oder bündig bzw. fast bündig mit diesem abschließen. Damit das erste Haltemittel in seiner Höhe relativ zu dem zweiten Haltemittel eingestellt werden kann, muss entweder das zweite Haltemittel mit dem mit diesem verbundenen Schlitten seitlich aus dem Türblatt herausgezogen werden oder aber das Türblatt muss durch Aushängen der Bänder von unten zugänglich gemacht werden. Eine derartige Einstellung der Höhe des ersten Haltemittels und damit verbunden, das Einstellen der Höhe des Dichtmittels ist aufwendig und umständlich.

Aus dem deutschen Gebrauchsmuster mit der Nr. 19 84 267 ist eine Bodendichtung bekannt, die auf der Außenseite eines Türblatts befestigt werden kann. Die Dichtung weist dazu ein im Wesentlichen L-förmiges, langgestrecktes Profil auf, das mit dem längeren Schenkel an dem Türblatt befestigt ist und das mit dem unteren Schenkel ein Dichtmittel trägt, welches auf dem Boden aufliegt. Das L-förmige langgestreckte Profil bildet somit ein Haltemittel zur Befestigung des Dichtmittels. Das Haltemittel, d. h. das L-förmige, langgestreckte Profil weist in dem längeren Schenkel senkrecht zum Boden verlaufende Langlöcher auf, welche Schrauben durchgreifen. Diese Schrauben sind in dem unteren Ende des Türblatts eingeschraubt. Die Schrauben sind nur so weit angezogen, dass das Haltemittel sich gegenüber dem Türblatt und den Schrauben nach oben und unten bewegen kann, soweit es die Langlöcher zulassen. Durch die Schwerkraft der Dichtung und gegebenenfalls einer zusätzlichen Feder, die auf das Haltemittel wirkt, wird das Dichtmittel somit gegen den Boden gedrückt. Eine verstellbare Befestigung des Haltemittels an dem Türblatt ist mittels dieser Langlöcher nicht beabsichtigt.

Aus der Druckschrift mit der Veröffentlichungsnummer EP 0 557 224 A1 ist ferner eine Türdichtung bekannt, die als Dichtmittel eine langgestreckte Bürste hat. Diese Bürste ist in einem Haltemittel befestigt, das auf das untere Ende eines Türblatts aufgesteckt wird und dort geklemmt gehalten wird. Das Haltemittel liegt auf der einen Seite an der Außenfläche des Türblatts an und ein Arm des Haltemittels greift zur Befestigung der Dichtung an dem Türblatt unter dem Türblatt hindurch, wobei sich das freie Ende des Arms klemmend an die andere Außenseite des Türblatts anlegt. Die in dieser Druckschrift offenbarte Dichtung ist jedoch nur zur nachträglichen Montage einer Dichtung an einem Türblatt geeignet. Die offenbarte Dichtung kann dagegen nicht in eine besonders dafür vorgesehene Nut eingesetzt werden. Die offenbarte Dichtung ist nach deren Montage von beiden Seiten des Türblatts sichtbar und hinterlässt dabei immer den Eindruck eines Behelfsmäßigen. Die Dichtung ist daher nicht für den dauerhaften Gebrauch geeignet.

Die drei vorgenannten Dokumente offenbaren keine automatischen Türdichtungen. Eine automatische Türdichtung mit den Merkmalen des Oberbegriffs des Anspruchs 1 ist in dem Dokument DE 200 02 108 U1 offenbart. Die Dichtung wird mit Winkeln und Schrauben an der Tür befestigt. Ist die Dichtung an der Tür befestigt, kann die Lage der Dichtung zur Tür nur dadurch geändert werden, dass die Winkel losgeschraubt werden und an anderer Stelle angeschraubt werden.

Der Erfindung liegt daher die Aufgabe zugrunde, eine einfache Möglichkeiten vorzuschlagen, mittels derer die Höhe des Dichtmittels und des ersten Haltemittels einstellbar ist.

Diese Aufgabe wird erfindungsgemäß dadurch gelöst, dass die Dichtung nach dem Oberbegriff des Anspruchs 1 mit den Merkmalen des kennzeichnenden Teils weitergebildet wird.

Gemäß der Erfindung weisen die zweiten Haltemittel als Befestigungselemente Langlöcher auf.

Gemäß der Erfindung können die zweiten Haltemittel ferner Verbindungselemente zur Verbindung der zweiten Haltemittel mit dem ersten Halteelement aufweisen. Die ersten Haltemittel wiederum können erste Verbindungselemente zur Verbindung des ersten Haltemittels mit den zweiten Haltemitteln in einer ersten Relativposition aufweisen. Außerdem können erfindungsgemäß die ersten Haltemittel zweite Verbindungselemente zur Verbindung des ersten Haltemittels mit den zweiten Haltemitteln in einer zweiten Relativposition aufweisen.

Gemäß der Erfindung handelt es sich bei den zweiten Halteelementen um Winkelteile. Gemäß der Erfindung können dabei die Langlöcher in den ersten Schenkeln der Winkelteile vorgesehen sein, die im wesentlichen senkrecht zu dem Dichtmittel stehen.

Die Verbindungselemente der zweiten Haltemittel können gemäß der Erfindung durch die zweiten Schenkel der das zweite Haltemittel bildenden Winkelteile gebildet sein.

Das erste Haltemittel kann vorteilhaft ein Strangpressprofil zum Beispiel aus Aluminium oder einem anderen Leichtmetall sein.

Das erste Haltemittel kann dabei Stege und/oder Bunde aufweisen, welche die ersten Verbindungselemente und/oder die zweiten Verbindungselemente bilden.

Gemäß der Erfindung kann das Dichtmittel das erste Haltemittel und/oder das zweite Haltemittel seitlich überragen. Damit kann gewährleistet werden, dass das Dichtmittel auch seitlich eine Luftströmung verhindert, in dem es sich bei einer geschlossenen Tür an den Türrahmen bzw. an die Türzarge anlegt. Um ein derartiges Überragen des Dichtmittels über das erste Haltemittel und/oder das zweite Haltemittel zu ermöglichen, können Ausnehmungen an den ersten Schenkeln vorgesehen sein, durch welche das Dichtmittel geführt ist.

Ausführungsbeispiele für Dichtungen sind anhand der Zeichnungen näher beschrieben. Darin zeigen
- Fig. 1 bis 4: eine Seitenansicht des unteren Endes eines dritten Türblatts mit einer Nut und einer darin angebrachten erfindungsgemäßen automatischen Türdichtung.
- Fig. 5: eine perspektivische Darstellung eines zweiten Haltemittels der erfindungsgemäßen Dichtungen an den Türblättern gemäß Fig. 1 bis 4 und
- Fig. 6: eine Seitenansicht des ersten Haltemittels und des Dichtmittels einer nicht erfindungsgemäßen Auflaufdichtung.

Die an den Türblättern gemäß der Fig. 1 bis 4 angebrachten Türdichtungen weisen ein Dichtmittel 1, ein erstes Haltemittel 4 und ein zweites Haltemittel 5 auf. Diese drei Teile der verschiedenen Türdichtungen sind teils gleichartig, teils mit teilweise gleichen Merkmalen ausgestaltet, so dass für einander entsprechende Merkmale und Teile die gleichen Bezugszeichen verwendet werden.

Ein Teil der Türdichtungen, nämlich das zweite Haltemittel ist bei allen dargestellten Ausführungen identisch ausgebildet. Daher soll zunächst das zweite Haltemittel anhand der Fig. 5 näher beschrieben werden.

Das Haltemittel 5, wie es in Fig. 5 dargestellt ist, ist ein Winkelteil, mit einem ersten Schenkel 51 und einem zweiten Schenkel 53, 54, 55. Der erste Schenkel 51 weist im Bereich seines freien Endes ein Langloch 52 auf, welches in der Richtung des Schenkels 51 ausgerichtet ist. Der zweite Schenkel 53, 54, 55 ist als Abschnitt eines Doppel-T-Trägers ausgebildet und weist daher zwei über einen Steg 55 miteinander verbundene flächig ausgebildete Schenkelelemente 53, 54 auf. Sowohl die beiden Schenkelelemente 53, 54, als auch der Steg 55 erstrecken sich dabei im rechten Winkel von dem ersten Schenkel 51. Der erste Schenkel 51 weist im Bereich der Verbindung zu dem zweiten Schenkel 53, 54, 55 seitliche Ausnehmungen 56 auf.

Anhand der Fig. 6 soll nun ein erstes Haltemittel 4 beschrieben werden, welches dem bei der in den Figuren 1 bis 4 dargestellten erfindungsgemäßen Dichtungen ähnlich ist. Das erste Haltemittel 4 wird durch einem Abschnitt eines Strangpressenprofils vorzugsweise aus Aluminium gebildet. Das erste Haltemittel 4 ist dabei im Querschnitt im Wesentlichen U-förmig ausgebildet und weist daher einen ersten Schenkel 44, einen zweiten Schenkel 45 und einen ersten Steg 42 auf. Auf der Innenseite des ersten Schenkels 44 und des zweiten Schenkels 45 sind einander gegenüberliegend Bunde 46, 47, 48 angebracht, die rechtwinklig auf dem ersten Schenkel 44 bzw. zweite Schenkel 45 stehen. Der Abstand der mittleren Bunde 47 von dem Steg 42 ist dabei im Übrigen gleich dem Abstand der oberen Bunde 46 von dem unteren Bund 48. Im Bereich zwischen dem unteren Bund 48 und dem Steg 42 sind der erste Schenkel 44 und auch der zweite Schenkel 45 verstärkt gegenüber dem übrigen Bereichen des ersten Schenkels 44 und des zweiten Schenkels 42. Auf der außen liegenden Seite des Steges 42 ist mittig ein zweiter Steg 43 angebracht. Dieser zweite Steg 43 verbindet den ersten Steg 42 mit einem Halteelement 41, welches sich parallel zu dem ersten Steg 42 über die gesamte Länge des ersten Halteelements 4 erstreckt. Die freien Enden dieses Halteelements 41 sind in Richtung des ersten Steges 42 nach Innen hervorstehend ausgebildet. Außerdem ragen der erste Schenkel 44 und der zweite Schenkel 45 in Richtung des Halteelements 41 über den ersten Schenkel 42 über.

Dadurch entstehen zwischen dem Halteelement 41, dem ersten Steg 42 und dem zweiten Steg 43 Kanäle, deren Öffnungen hinterschnitten sind.

Das zweite Halteelement 5, welches in Fig. 5 dargestellt ist, kann in zwei Positionen relativ zu dem ersten Haltemittel 4 befestigt werden. In beiden Relativpositionen wird der zweite Schenkel 53, 54, 55 seitlich in das erste Halteelement 4 eingeschoben. In der ersten Relativposition liegt dabei das erste Schenkelelement 53 an dem ersten Steg 42 an. Gleichzeitig liegt das zweite Schenkelelement 54 an den mittleren Bunden 47 an. Das zweite Haltemittel 5 ist somit zwischen den Bunden 47 und dem ersten Steg 42 formschlüssig gehalten. Der erste Steg 42 und die Bunde 47 bilden somit erste Verbindungselemente des ersten Haltemittels 4, welche mit den durch das erste Schenkelelement 53 und dem zweiten Schenkelelement 54 bildenden Verbindungselement des zweiten Haltemittels zusammenwirken. In der zweiten Relativposition wird das zweite Haltemittel 5 so seitlich in das erste Haltemittel 4 eingeschoben, dass sich das erste Schenkelelement 53 an die unteren Bunde 48 und das zweite Schenkelelement 54 an die oberen Bunde 46 anlegt. In dieser zweiten Relativposition wird das zweite Haltemittel 5 mit seinen Verbindungselementen 53, 54 zwischen den die zweite Verbindungselemente des ersten Haltemittels 4 bildenden unteren Bunden 48 und oberen Bunden 46 formschlüssig gehalten.

Anhand der Fig. 1 bis 4 wird nun eine automatische erfindungsgemäße Türdichtung beschrieben.

Das erste Haltemittel 4 einer automatischen oder sich selbsttätig absenkenden Bodendichtung für Türen ist im (nichtexplizit dargestellten) Bereich des ersten Schenkels, des zweiten Schenkels sowie der sich daran befindlichen Bunde und des ersten Steges ebenso ausgebildet, wie das erste Haltemittel 4, das in Fig. 6 dargestellt ist. Lediglich in einem sich unterhalb des ersten Stegs anschließenden Bereich unterscheidet sich das erste Haltemittel 4 gemäß Fig. 1 bis 4 von dem gemäß Fig. 6. Anstelle eines zweiten Stegs 43 und eines Halteelements 41 weist das zweite Haltemittel 4 einer automatischen Türdichtung einen dritten und vierten Schenkel 49 auf, welche sich nach unten an den ersten Schenkel 44 bzw. an den zweiten Schenkel 45 anschließen.

Das erste Haltemittel 4 der automatischen Türdichtung unterscheidet sich ferner dadurch, dass das Dichtmittel 1 nicht unmittelbar an dem ersten Haltemittel 4 angebracht ist. Vielmehr ist zwischen das erste Haltemittel 4 und der Türdichtung 1 ein Absenkmechanismus zwischengeschaltet, welcher die selbsttätige Absenkung der Türdichtung ermöglicht. Von diesem Mechanismus sind ein Auslösehebel 3 und eine im Querschnitt H-förmige Halteschiene 2 dargestellt. Die Halteschiene 2 und der Auslösehebel 3 sowie das erste Haltemittel 4 sind auf nicht dargestellte, dem einschlägigen Durchschnittsfachmann jedoch geläufiger Art und Weise verbunden.

Die Halteschiene 2 weist einen Steg 21 auf, von dessen Enden sich nach unten ein erster Schenkel 22 und ein zweiter Schenkel 23 erstrecken. Nach oben erstrecken sich von den Enden des Stegs 21 ein dritter Schenkel 24 und ein vierter Schenkel 25. Die freien Enden des dritten Schenkels 24 und des vierten Schenkels 25 weisen kanalartige Haltestrukturen auf, in welche Ansätze 14 aufnimmt, welche auf der Innenseite eines ersten Schenkels 12 und eines zweiten Schenkel 13 eines im Querschnitt U-förmigen Dichtmittels 1 angebracht sind. Das Dichtmittel überragt mit seinem die beiden Schenkel 12, 13 verbindenden Steg 11 im nicht ausgelöstem Zustand nur geringfügig die unteren Enden des dritten und des vierten Schenkels 49 des ersten Halteelements 4. Im nicht dargestellten ausgelösten Zustand, wird durch dem Mechanismus jedoch die Halteschiene 2 mit dem sich daran befindlichen Dichtmittel 1 gegenüber dem ersten Haltemittel 4 nach unten abgesenkt.

Das Türblatt 7 gemäß der Fig. 1 und 2 weist eine stirnseitige Nut auf, welche der Höhe des ersten Haltemittels 4 entspricht. Die Enden des dritten und vierten Schenkels 49 des ersten Haltemittels 4 schließen bündig mit der Stirnseite des Türblatts 7 ab, sofern das erste Haltemittel 4 vollständig gegen den Nutgrund geschoben ist. In dieser Position ist eine Schraube 6 am unteren Ende des Langlochs 52 eingeschraubt. Durch ein geringfügiges Lösen der Schraube 6, lässt sich das zweite Haltemittel und somit die gesamte Türdichtung relativ zu dem Türblatt 7 nach unten Absenken. So dann überragt der dritte und der vierte Schenkel 49 des ersten Haltemittels 4 die Stirnseite des Türblatts 7. Somit können auch größere Zwischenräume zwischen der Stirnseite des Türblatts 7 und einem Fußboden ausgeglichen werden.

Das in den Fig. 3 und 4 dargestellte Türblatt hat eine stirnseitige Nut, welche wesentlich tiefer ausgebildet ist, als die Nut bei dem Türblatt gemäß den Fig. 1 und 2. Befindet sich dabei dann das erste Haltemittel 4 im Anschlag an dem Nutgrund der stirnseitigen Nut des Türblatts 7, so sind die Enden des dritten und des vierten Schenkels 49 des ersten Haltemittels 4 beabstandet von der Stirnseite des Türblatts 7. Wird nun die Türdichtung durch ein Lösen der Schraube 6 in eine untere Position verschoben und dort mit der Schraube 6 am oberen Ende des Langlochs 52 gegenüber dem Türblatt 7 fixiert, schließen der dritte und der vierte Schenkel 49 des ersten Haltemittels 4 bündig mit der Stirnseite des Türblatts 7 ab.

## Patentansprüche

1. Automatische Türdichtung, wobei
- die Türdichtung ein Dichtmittel (1), ein erstes Haltemittel (4) und ein oder mehrere zweite Haltemittel (5) umfasst,
- das Dichtmittel (1) an dem ersten Haltemittel (4) mittelbar angeordnet ist,
- die Türdichtung einen Absenkmechanismus zum Ermöglichen einer selbsttätigen Absenkung des Dichtmittels aufweist,
- der Absenkmechanismus zwischen dem ersten Haltemittel (4) und dem Dichtmittel (1) geschaltet ist und
- der Absenkmechanismus einen Auslösehebel (3) aufweist,
- das erste Haltemittel (4) an den zweiten Haltemitteln (5) angeordnet ist,
- die zweiten Haltemittel (5) Befestigungselemente (52) zur Befestigung der zweiten Haltemittel (5) an einem Türblatt (7) oder Ähnlichem aufweisen,
- die zweiten Haltemittel (5) Winkelteile mit einem ersten und einem zweiten Schenkel sind,
**dadurch gekennzeichnet, dass**
- die zweiten Haltemittel (5) mittels der Befestigungselemente (52) einstellbar an dem Türblatt (7) oder Ähnlichem befestigbar sind,
- die zweiten Haltemittel (5) Langlöcher als Befestigungselemente (52) aufweisen.

2. Dichtung nach Anspruch 1, **dadurch gekennzeichnet, dass** die zweiten Haltemittel (5) Verbindungselemente (53, 54, 55) zur Verbindung der zweiten Haltemittel (5) mit dem ersten Halteelement (4) aufweisen.

3. Dichtung nach einem der vorherigen Ansprüche, **dadurch gekennzeichnet, dass** das erste Haltemittel (4) erste Verbindungselemente (42, 47) zur Verbindung des ersten Haltemittels (4) mit den zweiten Haltemitteln (5) in einer ersten Relativposition aufweisen.

4. Dichtung nach einem der vorherigen Ansprüche, **dadurch gekennzeichnet, dass** das erste Haltemittel (4) zweite Verbindungselemente (46, 48) zur Verbindung des ersten Haltemittels (4) mit den zweiten Haltemitteln (5) in einer zweiten Relativposition aufweisen.

5. Dichtung nach einem der Ansprüche 1 bis 4, **dadurch gekennzeichnet, dass** die Langlöcher (52) in den ersten Schenkeln der Winkelteile (5) vorgesehen sind, die im Wesentlichen senkrecht zu dem Dichtmittel (1) stehen.

6. Dichtung nach Anspruch 5, **dadurch gekennzeichnet, dass** die Verbindungselemente (52, 54, 55) der zweiten Haltemittel (5) durch die zweiten Schenkel der das zweite Haltemittel bildenden Winkelteile gebildet sind.

7. Dichtung nach einem der vorherigen Ansprüche, **dadurch gekennzeichnet, dass** das erste Haltemittel (4) ein Strangpressprofil ist.

8. Dichtung nach einem der vorherigen Ansprüche, **dadurch gekennzeichnet, dass** das erste Haltemittel (4) Stege (42) und/oder Bunde (46, 47, 48) aufweist, welche die ersten Verbindungselemente und/oder die zweiten Verbindungselemente bilden.

9. Dichtung nach einem der vorherigen Ansprüche, **dadurch gekennzeichnet, dass** das Dichtmittel (1) das erste Haltemittel (4) und/oder das zweite Haltemittel (5) seitlich überragt.

10. Dichtung nach dem vorherigen Anspruch, **dadurch gekennzeichnet, dass** das Dichtmittel (1) durch Ausnehmungen (56) am ersten Schenkel des Winkelteils geführt ist.

## Claims

1. Automatic door seal wherein
- the door seal includes a sealing means (1), a first retainer (4) and one or more second retainer(s) (5),
- the sealing means (1) is disposed indirectly on the first retainer (4).
- the door seal has a lowering mechanism to allow the sealing means to be lowered automatically,
- the lowering mechanism is connected between the first retainer (4) and the sealing means (1).
- the lowering mechanism has a tipping lever (3),
- the first retainer (4) is disposed on the second retainers (5).
- the second retainers (5) have fastenings (52) to fasten the second retainer (5) on a door unit (7) or similar,
- the second retainers (5) are angular parts with a first and a second arm,
**characterized in that**
- the second retainers (5) can be fastened using the fastenings (52) which are adjustable on the door unit (7),
- the second retainers (5) have slots as fastenings (52).

2. Seal according to claim 1, **characterized in that** the second retainers (5) have fastenings (53, 54, 55) to connect the second retainers (5) with the first retainer (4).

3. Seal according to one of the previous claims, **characterized in that** the first retainers (4) have first connecting elements (42, 47) to connect the first retainer (4) with the second retainers (5) in a first relative position.

4. Seal according to one of the previous claims, **characterized in that** the first retainer (4) has second connecting elements (46, 48) to connect the first retainer (4) with the second retainers (5) in a second relative position.

5. Seal according to any one of claims 1 to 4 **characterized in that** the slots (52) are planned in the first arms of the angular part (5) that are essentially perpendicular to the sealing means (1).

6. Seal according to claim 5, **characterized in that** the connecting elements (52, 54, 55) of the second retainer (5) are formed by the second arm of the angular parts forming the second retainer.

7. Seal according to one of the previous claims, **characterized in that** the first retainer (4) is an extruded section.

8. Seal according to one of the previous claims, **characterized in that** the first retainer (4) has webs (42) and/or collars (46, 47, 48) that form the first connecting elements and/or the second connecting elements.

9. Seal according to one of the previous claims, **characterized in that** the sealing means (1) overhangs the first retainer (4) and/or the second retainer (5) laterally.

10. Seal according to the previous claim, **characterized in that** the sealing means (1) is guided onto the first arm of the angular part by recesses (56).

## Revendications

1. Joint de porte automatique, dans lequel
- le joint de porte comprend un moyen d'étanchéité (1), un premier moyen de retenue (4) et un ou plusieurs deuxième(s) moyen(s) de retenue (5),
- le moyen d'étanchéité (1) est agencé indirectement au niveau du premier moyen de retenue (4),
- le joint de porte présente un mécanisme d'abaissement pour permettre un abaissement automatique du moyen d'étanchéité,
- le mécanisme d'abaissement est commuté entre le premier moyen de retenue (4) et le moyen d'étanchéité (1),
- le mécanisme d'abaissement présente un levier de déclenchement (3),
- le premier moyen de retenue (4) est agencé au niveau des deuxièmes moyens de retenue (5),
- les deuxièmes moyens de retenue (5) présentent des éléments de fixation (52) pour la fixation des deuxièmes moyens de retenue (5) à un panneau de porte (7) ou similaire,
- les deuxièmes moyens de retenue (5) sont des pièces en équerre avec une première et une deuxième branche,
**caractérisé en ce que**
- les deuxièmes moyens de retenue (5) peuvent être fixés au panneau de porte (7) ou similaire de manière réglable au moyen des éléments de fixation (52),
- les deuxièmes moyens de retenue (5) présentent des trous oblongs en tant qu'éléments de fixation (52).

2. Joint selon la revendication 1, **caractérisé en ce que** les deuxièmes moyens de retenue (5) présentent des éléments de liaison (53, 54, 55) pour la liaison des deuxièmes moyens de retenue (5) au premier élément de retenue (4).

3. Joint selon l'une quelconque des revendications précédentes, **caractérisé en ce que** le premier élément de retenue (4) présente des premiers éléments de liaison (42, 47) pour la liaison du premier moyen de retenue (4) aux deuxièmes moyens de retenue (5) dans une première position relative.

4. Joint selon l'une quelconque des revendications précédentes, **caractérisé en ce que** le premier élément de retenue (4) présente des deuxièmes éléments de liaison (46, 48) pour la liaison du premier moyen de retenue (4) aux deuxièmes moyens de retenue (5) dans une deuxième position relative.

5. Joint selon l'une quelconque des revendications 1 à 4, **caractérisé en ce que** les trous oblongs (52) sont prévus dans les branches des pièces en équerre (5), qui sont sensiblement perpendiculaires au moyen d'étanchéité (1).

6. Joint selon la revendication 5, **caractérisé en ce que** les éléments de liaison (52, 54, 55) des deuxièmes moyens de retenue sont formés par les deuxièmes branches des pièces en équerre (5) formant le deuxième moyen de retenue.

7. Joint selon l'une quelconque des revendications précédentes, **caractérisé en ce que** le premier moyen de retenue (4) est un profil extrudé.

8. Joint selon l'une quelconque des revendications précédentes, **caractérisé en ce que** le premier moyen de retenue (4) présente des nervures (42) et/ou collerettes (46, 47, 48), qui forment les premiers éléments de liaison et/ou les deuxièmes éléments de liaison.

9. Joint selon l'une quelconque des revendications précédentes, **caractérisé en ce que** le moyen d'étanchéité (1) dépasse latéralement du premier moyen de retenue (4) et/ou du deuxième moyen de retenue (5).

10. Joint selon la revendication précédente, **caractérisé en ce que** le moyen d'étanchéité (1) est guidé par des évidements (56) au niveau de la première branche de la pièce en équerre.
